# EUROPÄISCHE PATENTSCHRIFT

(11) **EP 1 167 636 B1**
(45) Veröffentlichungstag und Bekanntmachung des Hinweises auf die Patenterteilung: **28.07.2004**
(21) Anmeldenummer: 01114286.6
(22) Anmeldetag: 13.06.2001
(51) Int. Cl.: E02F 5/10, E02F 3/08, E02F 5/14, E02F 9/02

(54) **Anordnung zum Ausbilden einer Erdrinne**
Device for forming a trench in the soil
Dispositif pour former des tranchées dans le sol

(30) Priorität: 21.06.2000 EP 00113215
(43) Veröffentlichungstag der Anmeldung: 02.01.2002
(73) Patentinhaber: Georg Föckersperger GmbH, 91086 Aurachtal-Münchaurach (DE)
(72) Erfinder: Föckersperger, Günter, 91086 Aurachtal-Münchaurach (DE); Föckersperger, Frank, 91086 Aurachtal-Münchaurach (DE)
(74) Vertreter: Zech, Stefan Markus Dipl.-Phys.

(56) Entgegenhaltungen:
- WO-A-99/54556
- DE-U- 9 104 456
- NL-A- 9 201 058
- US-A- 3 099 098
- US-A- 3 899 037
- US-A- 4 395 191
- PATENT ABSTRACTS OF JAPAN vol. 008, no. 148 (M-308), 11. Juli 1984 (1984-07-11) -& JP 59 044436 A (UBE KOSAN KK), 12. März 1984 (1984-03-12)
- PATENT ABSTRACTS OF JAPAN vol. 009, no. 003 (M-349), 9. Januar 1985 (1985-01-09) -& JP 59 154237 A (UBE KOSAN KK), 3. September 1984 (1984-09-03)

## Beschreibung

Die Erfindung betrifft eine Anordnung zum Ausbilden einer Erdrinne in einer stetig fortfahrenden Bewegung, umfassend einen zentralen Rahmen, in dem eine Fräseinrichtung zum Ausheben der Erdrinne gelagert ist, und eine Mehrzahl von mit Gleit- oder Rolleinrichtungen versehenen Stützeinrichtungen.

Eine derartige Anordnung ist beispielsweise aus der US 4 362 436 bekannt. Bei der dort gezeigten Anordnung handelt es sich speziell um eine Anordnung zur Verlegung von Unterwasserkabeln. Die Stützeinrichtungen sind am vorderen und hinteren Ende der Anordnung ausgebildet.

Diese bekannte Anordnung zum Ausbilden einer Erdrinne ist jedoch stets auf den Fall hin ausgelegt, daß in einer im wesentlichen horizontal verlaufenden, annähernd ebenen Bodenfläche eine meist vertikal ausgerichtete Erdnnne ausgebildet werden soll.

Universeller einsetzbare Anordnungen zum Ausbilden einer Erdrinne, bei der Stützeinrichtungen mit Neigungseinstelleinrichtungen versehen sind, derart, dass die Stützeinrichtung gegenüber dem zentralen Rahmen in einer Neigung quer zur Erdrinne einstellbar sind, sind bereits aus der NL-A-9201058 oder der JP-A-59044436 bekannt

Die beiden letztgenannten Einrichtungen nehmen das Ausheben der Erdrinne in einer ausschließlichen selbstfahrenden Bewegung vor.

Gegenüber diesem letztgenannten Stand der Technik besteht die Aufgabe der vorliegenden Erfindung darin, ein alternatives Vortriebskonzept zu erschließen.

Diese Aufgabe wird mit einer Anordnung nach den Merkmalen des Patentanspruchs 1 gelöst. Vorteilhafte Weiterbildungen sind in den Unteransprüchen angegeben.

Ein Kerngedanke der vorliegenden Erfindung besteht darin, dass die Anordnung weiterhin eine Winde oder ein externes selbstfahrendes Gerät umfasst und dass die Fräsanordnung durch eine Winde und/oder das externe selbstfahrende Gerät gezogen wird. Dabei ist gleichzeitig mindestens eine Stützeinrichtung mit Neigungseinstelleinrichtungen versehen, derart, daß die Stützeinrichtung gegenüber dem zentralen Rahmen in einer Neigung quer zur Erdrinne einstellbar ist. Damit kann die Anordnung auf unterschiedliche Bodengegebenheiten angepaßt werden. Eine von der Vertikalen abweichende Ausrichtung der Erdrinne kann ebenfalls erreicht werden.

In einer vorteilhaften Ausgestaltung sind zwei Stützeinrichtungen mit Neigungseinstelleinrichtungen vorgesehen, so daß eine noch größere Freiheit hinsichtlich der Einstellmöglichkeiten gegeben ist. Die Stützeinrichtungen sollten bei dieser Ausgestaltung so einstellbar sein, daß jeweils eine sich auf einer Seite der Erdrinne abstützen kann.

In einer alternativen Ausgestaltung sind sogar vier Stützeinrichtungen mit jeweils zugeordneten Neigungseinstelleinrichtungen vorgesehen, derart, daß eine noch größere Stabilität der Anordnung beim Ausbilden einer Erdrinne auch unter topologisch schwierigen Verhältnissen gegeben ist.

Um speziellen topologischen Gegebenheiten noch besser gerecht zu werden, sind zweckmäßigerweise mindestens eine, vorzugsweise alle Stützeinrichtungen in ihrer wirksamen Länge einstellbar, derart, daß der Abstand zwischen den Gleit- oder Rolleinrichtungen und der Fräseinrichtung einstellbar ist. Auf diese Weise können die Gleit- oder Rolleinrichtungen im vorbestellten Abstand zur der Erdrinne geführt werden. Auch kann dieser Abstand während der fortfahrenden Bewegung verändert werden, insbesondere wenn bestimmte Bereiche oder Flächen in der Umgebung der auszubildenden Erdrinne nicht belastet werden sollen oder sich andere Flächen oder Bereiche besonders gut zur Aufnahme der Belastung eignen.

In einer weiteren vorteilhaften Ausgestaltung sind mindestens eine Stützeinrichtung, vorteilhafterweise alle Stützeinrichtungen um eine zum Verlauf der Erdrinne senkrechte Achse verschwenkbar, derart, daß die einzelnen Stützeinrichtungen in Fahrtrichtung vor, auf gleicher Höhe oder hinter die Fräseinrichtung verschwenkt werden können. Auch durch diese Maßnahme läßt sich die Flexibilität in der Verwendungsweise der beschriebenen Anordnung noch weiter erhöhen. Weiterhin läßt sich dadurch der Gewichts- und Belastungsschwerpunkt bezogen auf die Fräseinrichtung einstellen. Falls gewünscht, kann der Gewichtsschwerpunkt bzw. Belastungsschwerpunkt so eingestellt werden, daß er im Bereich der Fräseinrichtung liegt.

Um die Ausrichtung der Gleit- oder Rolleinrichtungen auf einer Bodenfläche einstellen zu können bzw. um die eingestellte Neigung der Stützeinrichtungen teilweise zu kompensieren, zu kompensieren oder überzukompensieren, sind in den distalen Bereichen der mindestens einen Stützeinrichtung vorteilhafterweise Neigungsausgleichsausrichtungen vorgesehen. Hierdurch kann insbesondere vermieden werden, daß die Drehachsen der Rolleinrichtungen außerhalb der durch die Auflagefläche definierten Ebene liegen. In anderen Fällen kann dies jedoch durchaus gewünscht sein.

In einer speziellen Ausgestaltung kann die Fräseinrichtung noch mit einer Pflugeinrichtung zum Aufbrechen des Erdbodens bzw. zur Erweiterung der durch die Fräseinrichtung ausgebildeten Erdrinne vorgesehen sein. Gerade das Voraufbrechen des Erdbodens mit Schwerten oder Messern kann eine vergleichsweise schnelle Fahrt der Fräseinrichtung auch bei harten Erdböden gewährleisten. Durch die zusätzliche Anbringungen von Pflugeinrichtungen bzw. Schwertern kann die Leistungsfähigkeit gesteigert werden.

Die Fräseinrichtung kann in jeweils zweckmäßiger Art und Weise ausgestaltet werden. Besonders zuverlässig ist die Ausbildung in Form eines Fräsrades. Höhere Aushubleistungen lassen sich unter Umständen mit einem Kettenfräser erreichen. Je nach Anwendungsfall sind aber auch andere Fräseinrichtungen denkbar, beispielsweise ein oder mehrerer Fräsköpfe.

In einer weiter bevorzugten Ausgestaltung ist eine Hub- und Senkvorrichtung für die Fräseinrichtung vorgesehen. Hierdurch kann die Frästiefe eingestellt bzw. variiert werden. Alternativ oder zusätzlich ist es auch möglich, die Hub- und Senkvorrichtung alternierend mit vorgegebener Frequenz zu betreiben, um so gerade bei härteren Böden die mechanische Einwirkung auf den Erdboden zu verbessern.

Die Anordnung zum Ausbilden einer Erdrinne ist als gezogenes Gerät ausgebildet. Hierbei kann die Anordnung durch eine Winde oder durch ein anderes selbstfahrendes Gerät gezogen oder auch geschoben werden.

Weiterhin ist es denkbar, die vorbeschriebene Anordnung mit einer Einrichtung zum Verlegen von Kabeln, Rohren oder Leitungen zu kombinieren.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert, wobei die Winde bzw. das externe selbstfahrende Gerät, entsprechend dem kennzeichen aus Anspruch 1, nicht dargestellt ist. Hierbei zeigen:
- Fig. 1: eine erste Ausführungsform einer Anordnung zum Ausbilden einer Erdnnne mit einem Fräsrad,
- Fig. 2: eine zweite Ausführungsform einer Anordnung zum Ausbilden einer Erdrinne mit einem Kettenfräser,
- Fig. 3: eine Ausführungsform einer Absenkvorrichtung für ein Fräsrad,
- Fig. 4: das Fräsrad nach Fig. 3 in Arbeitsstellung,
- Fig. 5: einer Anordnung zum Ausbilden einer Erdrinne nach der Erfindung in einer schematischen Ansicht von vorne, und
- Fig. 6: eine Anordnung zum Ausbilden einer Erdrinne in einer schematischen Ansicht von oben.

In Fig. 1 ist eine erste Ausführungsform einer Anordnung zum Ausbilden, einer Erdrinne 12 dargestellt. Die Anordnung zum Ausbilden einer Erdrinne umfaßt einen zentralen Rahmen 11 sowie mehrere, vorzugsweise vier Stützeinrichtungen 15 bis 18. An den distalen Enden der Stützeinrichtungen 15 bis 18 sind Gleit- oder Rolleinrichtungen 14, hier Räder, angeordnet. Mit den an den Stützeinrichtungen 15 bis 18 vorgesehenen Gleit- oder Rolleinrichtungen 14 stützt sich die Anordnung auf dem Erdboden ab. Im Bereich des zentralen Rahmens 11 ist eine Fräseinrichtung, die hier als Fräsrad 13 ausgebildet ist, angeordnet.

Die Stützeinrichtungen 15 bis 18 sind über Neigungseinstelleinrichtungen 19 bis 22 gegenüber dem zentralen Rahmen 11 zumindest in ihrer Neigung quer zur Erdrinne 12 einstellbar. In der konkreten, in Figur 1 veranschaulichten Ausführungsform umfassen die Stützeinrichtungen 15 bis 18 einen Tragarm 24 sowie einen teleskopierbaren Arm 25. Der Tragarm 24 kann als einzelner Holm oder als Doppelholm oder in einer anderen Weise ausgestaltet sein. Der teleskopierbare Arm 25 greift am Tragarm 24 an und bewirkt eine Winkelverstellung des Tragarms 24 bezogen auf den zentralen Rahmen 11. Durch Verstellung des teleskopierbaren Arms 25 läßt sich also die Neigung des Tragarms 24 bezogen auf den zentralen Rahmen verändern. Die rahmenseitigen Anlenkpunkte des Tragarms 24 bzw. des teleskopierbaren Arms 25 sind auf einen Schlitten 26 befestigt, der auf einem am zentralen Rahmen 11 angeschlossen Holm 27 verschiebbar gelagert ist. Eine Verschiebung des Schlittens 26 auf dem Holm 27 wird über eine Teleskopstange 28 bewirkt.

Das Fräsrad 13 wird bei der vorliegenden Ausführungsform über einen Hydraulikmotor (nicht gezeigt) angetrieben, der vorzugsweise exzentrisch am Fräsrad 13 angreift und über eine Hydraulikpumpe, die bei der vorliegenden Anordnung im Regelfall ohnehin vorgesehen ist, versorgt wird.

Im Fig. 2 ist eine abgewandelte Ausführungsform veranschaulicht, bei der anstelle des Fräsrades 13 ein Kettenfräser 23 am zentralen Rahmen 11 angeordnet ist. Der Kettenfräser 23 wird vorzugsweise in einer zur Arbeitsrichtung der Anordnung gegenläufigen Drehbewegung betrieben. Der Kettenfräser 23 arbeitet sehr effektiv, jedoch mit gewissem Verschleiß, was die Betriebskosten erhöht.

In Fig. 3 ist das Fräsrad 13 der Anordnung nach Fig. 1 sowie eine zum Anheben und Absenken der Fräseinrichtung vorgesehene Hub- und Senkvorrichtung 30 näher veranschaulicht. Das Fräsrad 13 befindet sich in angehobener Position.

In Fig. 4 ist das Eintauchen des Fräsrades 13 in die Erdrinne mit samt seiner Lagerung 31 veranschaulicht. Hierdurch wird eine Erdrinne 12 mit einer Frästiefe erreicht, die etwa 75 % des Durchmessers des Fräsrades 13 beträgt.

In Fig. 5 ist eine Einsatzmöglichkeit einer Anordnung zum Ausbilden einer Erdrinne nach der Erfindung schematisch veranschaulicht. In eine in Teilbereichen geneigt verlaufende Bodenfläche soll eine dennoch vertikale Erdrinne 12 eingearbeitet werden. Mit den bereits erläuterten Neigungseinstelleinrichtungen 19 bis 22 läßt sich die Neigung der Stützeinrichtungen 15, 16 so einstellen, daß die am zentralen Rahmen 11 angeordnete Fräseinrichtung 13 die Erdrinne 12 in gewünschter Ausrichtung, hier vertikal, ausbildet. Gleichzeitig lassen sich durch die einstellbaren Stützeinrichtungen 15 bis 18 ausreichende Bodenfreiheit, Abstand zur Erdrinne 12, Schwerpunktsverteilung, etc., einstellen.

In der in Fig. 6 veranschaulichten Draufsicht wird die Verschwenkbarkeit der Stützeinrichtungen 15, 16, 17, 18 um eine zum Verlauf der Erdrinne 12 senkrechte Achse A ersichtlich. Hierdurch können die einzelnen Stützeinrichtungen 15 bis 18 in Fahrtrichtung vor, auf gleicher Höhe oder hinter die Fräseinrichtung 23 verschwenkt werden. Die für die Neigungseinstellung vorgesehene teleskopierbaren Arme 25 sind in Fig. 6 zur besseren Verständlichkeit nicht dargestellt. Die Verschwenkbarkeit der Stützeinrichtungen 15, 16, 17, 18 wird jedoch durch ähnliche teleskopierbare Arme 32 bewirkt.

Mit der hier beschriebenen Anordnung zum Ausbilden einer Erdrinne wird ein spinnenartiges Gerät ermöglicht, das bei verschiedensten Geländeformen eine Erdrinne in jeweils gewünschter Ausrichtung ausbilden kann. Flur- und Geländeschäden können durch die flexible Einstellbarkeit der hier beschriebenen Anordnung weitestgehend minimiert werden. Die Anordnung kann geschoben oder gezogen werden. Die Anordnung kann zum Verlegen eines Rohres (Zuführung durch einen Verlegeschacht oder Hinterherziehen des Rohres) eingesetzt werden. Es lassen sich gleichzeitig auch mehrere Leitungen und / oder Trassenbänder verlegen. Schließlich können bekannte Verfahren zum Einsanden des Rohres ebenfalls in Kombination mit der hier beschriebenen Anordnung zum Ausbilden einer Erdrinne durchgeführt werden.

### Bezugszeichenliste

- 11: Zentraler Rahmen
- 12: Erdrinne
- 13: Fräseinrichtung, Fräsrad
- 14: Gleit- und Rolleinrichtungen
- 15, 16, 17, 18: Stützeinrichtung
- 19 bis 22: Neigungseinstelleinrichtungen
- 23: Fräseinrichtung, Kettenfräser
- 24: Tragarm
- 25: teleskopierbarer Arm
- 26: Schlitten
- 27: Holm
- 28: Teleskopstange
- 30: Hub- und Senkvorrichtung
- 31: Lagerung
- 32: teleskopierbare Arme

## Patentansprüche

1. Gerätesystem zum Ausbilden einer Erdrinne (12) in einer stetig fortfahrenden Bewegung, umfassend eine Fräsanordnung mit einem zentralen Rahmen (11), in dem eine Fräseinrichtung (13, 23) zum Ausheben der Erdrinne gelagert ist, und mit einer Mehrzahl von mit Gleit- oder Rolleinrichtungen (14) versehenen Stützeinrichtungen (15 bis 18), wobei mindestens eine Stützeinrichtung (15 bis 18) mit Neigungseinstelleinrichtungen (19 bis 22) versehen ist, derart, daß die Stützeinrichtung (15 bis 18) gegenüber dem zentralen Rahmen (11) in einer Neigung quer zur Erdrinne (12) einstellbar ist,
**dadurch gekennzeichnet,**
**dass** das Gerätesystem weiterhin eine Winde oder ein externes selbstfahrendes Gerät umfasst und dass die Fräsanordnung durch die Winde und/oder das externe selbstfahrende Gerät gezogen wird.

2. Gerätesystem nach Anspruch 1,
**dadurch gekennzeichnet,**
**daß** an der Fräsanordnung zwei Stützeinrichtungen mit jeweils einer Neigungseinstelleinrichtung (19, 20) vorgesehen sind.

3. Gerätesystem nach Anspruch 1,
**dadurch gekennzeichnet,**
**daß** an der Fräsanordnung insgesamt vier Stützeinrichtungen (15 bis 18) mit jeweils zugeordneten Neigungseinstelleinrichtungen (19 bis 22) vorgesehen sind.

4. Gerätesystem nach einem der Ansprüche 1 bis 3,
**dadurch gekennzeichnet,**
**daß** an der Fräsanordnung mindestens eine, vorzugsweise alle Stützeinrichtungen in ihrer wirksamen Länge veränderbar sind, derart, daß der Abstand zwischen den Gleit- oder Rolleinrichtungen (14) und der Fräseinrichtung (13, 23) einstellbar ist.

5. Geratesystem nach einem der Ansprüche 1 bis 4,
**dadurch gekennzeichnet,**
**daß** an der Fräsanordnung mindestens eine, vorzugsweise alle Stützeinrichtungen um eine zum Verlauf der Erdrinne (12) senkrechte Achse A verschwenkbar sind, derart, daß die einzelnen Stützeinrichtungen (15 bis 18) in Fahrrichtung vor, auf gleicher Höhe oder hinter die Fräseinrichtung (13, 23) verschwenkt werden können.

6. Gerätesystem nach einem der Ansprüche 1 bis 5,
**dadurch gekennzeichnet,**
**daß** an der Fräsanordnung jeweils eine Neigungsausgleichseinrichtung im distalem Bereich der mindestens einen Stützeinrichtung (15 bis 18) vorgesehen ist, um die Gleit- oder Rolleinrichtungen (14) um eine Achse parallel zum Verlauf der Erdrinne (12) verschwenken und in die gewünschte Winkellage zur zugeordneten Stützeinrichtung (15 bis 18) bringen zu können.

7. Gerätesystem nach einem der vorhergehenden Ansprüche,
**dadurch gekennzeichnet,**
**daß** die Stützeinrichtungen (15 bis 18) an der Fräsanordnung so verschwenkbar sind, daß in einer horizontalen Projektion der Gewichtsschwerpunkte der Anordnung zum Ausbilden einer Erdrinne (12) im Bereich der Fräseirichtung (13, 23) liegt.

8. Gerätesystem nach einem der Ansprüche 1 bis 7,
**dadurch gekennzeichnet,**
**daß** an der Fräsanordnung in Fräsrichtung vor oder nach der Fräseinrichtung (13, 23) eine Pflugeinrichtung zum Aufbrechen des Erdbodens bzw. zur Erweiterung der Erdrinne vorgesehen ist.

9. Gerätesystem nach einem der vorhergehenden Ansprüche,
**dadurch gekennzeichnet,**
**daß** die Fräseinrichtung als Fräsrad (13) ausgebildet ist.

10. Gerätesystem nach einem der Ansprüche 1 bis 8,
**dadurch gekennzeichnet,**
**daß** die Fräseinrichtung als Kettenfräser (23) ausgebildet ist.

11. Gerätesystem nach einem der Ansprüche 1 bis 10,
**dadurch gekennzeichnet,**
**daß** eine Hub- und Senkvorrichtung (30) für die Fräseinrichtung (13, 23) vorgesehen ist, um die Fräseinrichtung (13, 23) gegenüber dem zentralen Rahmen (11) anheben oder absenken zu können.

## Claims

1. Apparatus system for forming an earth trench (12) in a steadily continuing movement, comprising a tilling arrangement with a central frame (11), in which a tilling device (13, 23) for excavating the earth trench is mounted, and having a plurality of supporting devices (15 to 18) provided with sliding or rolling devices (14), wherein at least one supporting device (15 to 18) is provided with gradient-adjusting devices (19 to 22) such that the supporting device (15 to 18) can be adjusted with respect to the central frame (11) in an gradient transversely to the earth trench (12), **characterised in that** the apparatus system also comprises a winch or an external self-propelled apparatus and **in that** the tilling arrangement is pulled by the winch and/or the external self-propelled apparatus.

2. Apparatus system according to claim 1, **characterised in that** two supporting devices having in each case one gradient-adjusting device (19, 20) are provided on the tilling arrangement.

3. Apparatus system according to claim 1, **characterised in that** a total of four supporting devices (15 to 18) having in each case assigned gradient-adjusting devices (19 to 22) are provided on the tilling arrangement.

4. Apparatus system according to one of claims 1 to 3, **characterised in that** the effective length of at least one, preferably all supporting devices, can be adjusted on the tilling arrangement, such that the distance between the sliding or rolling devices (14) and the tilling device (13, 23) can be adjusted.

5. Apparatus system according to one of claims 1 to 4, **characterised in that** at least one, preferably all supporting devices, can be pivoted about an axis A which is vertical to the course of the earth trench (12) on the tilling arrangement, such that the individual supporting devices (15 to 18) may be pivoted in the direction of movement in front of, at the same height or behind the tilling device (13, 23).

6. Apparatus system according to one of claims I to 5, **characterised in that** in each case a gradient-compensating device is provided on the tilling arrangement in the distal region of the at least one supporting device (15 to 18) in order to be able to pivot the sliding or rolling devices (14) about an axis parallel to the course of the earth trench (12) and bring them to the required angular position to the assigned supporting device (15 to 18).

7. Apparatus system according to one of the preceding claims, **characterised in that** the supporting devices (15 to 18) on the tilling arrangement can be pivoted so that in a horizontal projection of the centres of gravity of the arrangement for forming an earth trench (12) lies in the region of the tilling device (13, 23).

8. Apparatus system according to one of claims 1 to 7, **characterised in that** a plough device for breaking the soil or for widening the earth trench is provided on the tilling arrangement in tilling direction in front of or after the tilling device (13, 23).

9. Apparatus system according to one of the preceding claims, **characterised in that** the tilling device is designed as a tilling wheel (13).

10. Apparatus system according to one of claims 1 to 8, **characterised in that** the tilling device is designed as a chain tiller (23).

11. Apparatus system according to one of claims 1 to 10, **characterised in that** a raising or lowering device (30) is provided for the tilling device (13, 23) in order to be able to raise or lower the tilling device (13, 23) with respect to the central frame (11).

## Revendications

1. Système d'appareils pour former des tranchées dans le sol (12) en un mouvement continu, comprenant un aménagement de fraisage avec un châssis central (11) dans lequel un dispositif de fraisage (13, 23) destiné à creuser les tranchées dans le sol est logé, et avec plusieurs dispositifs d'appui (15 à 18) munis de dispositifs de glissement ou de roulement (14), au moins un dispositif d'appui (15 à 18) étant muni de dispositifs de réglage d'inclinaison (19 à 22) de manière à ce que le dispositif d'appui (15 à 18) soit réglable par rapport au châssis central (11) dans une inclinaison en diagonale des tranchées dans le sol (12), **caractérisé en ce que**
le système d'appareils comprend en outre un treuil ou un appareil externe automoteur et **en ce que** l'aménagement de fraisage est tiré par le treuil et/ou l'appareil externe automoteur.

2. Système d'appareils selon la revendication 1,
**caractérisé en ce que**
sur l'aménagement de fraisage, deux dispositifs d'appui sont prévus à chaque fois avec un dispositif de réglage d'inclinaison (19, 20).

3. Système d'appareils selon la revendication 1,
**caractérisé en ce que**
sur l'aménagement de fraisage, quatre dispositifs d'appui (15 à 18) au total sont prévus à chaque fois avec des dispositifs de réglage d'inclinaison (19 à 22) correspondants.

4. Système d'appareils selon l'une quelconque des revendications 1 à 3, **caractérisé en ce que**
sur l'aménagement de fraisage, au moins un, de préférence l'ensemble des dispositifs d'appui sont modifiables dans leur longueur effective de manière à ce que la distance entre les dispositifs de glissement ou de roulement (14) et le dispositif de fraisage (13, 23) soit réglable.

5. Système d'appareils selon l'une quelconque des revendications 1 à 4, **caractérisé en ce que**
sur l'aménagement de fraisage, au moins un, de préférence l'ensemble des dispositifs d'appui sont orientables autour d'un axe A perpendiculaire au tracé des tranchées dans le sol (12) de manière à ce que chacun des dispositifs d'appui (15 à 18) puisse être orienté dans le sens de marche devant, à la même hauteur ou derrière le dispositif de fraisage (13, 23).

6. Système d'appareils selon l'une quelconque des revendications 1 à 5, **caractérisé en ce que**
sur l'aménagement de fraisage, un dispositif de compensation d'inclinaison est prévu à chaque fois dans la zone distale d'au moins un dispositif d'appui (15 à 18) afin de pouvoir orienter les dispositifs de glissement ou de roulement (14) autour d'un axe parallèle au tracé des tranchées dans le sol (12) et les amener dans la position angulaire souhaitée par rapport au dispositif d'appui (15 à 18) correspondant.

7. Système d'appareils selon l'une quelconque des revendications précédentes, **caractérisé en ce que**
sur l'aménagement de fraisage, les dispositifs d'appui (15 à 18) sont orientables de manière à ce que dans une projection horizontale du centre de gravité, l'aménagement pour former des tranchées dans le sol (12) se trouve dans la zone du dispositif de fraisage (13, 23).

8. Système d'appareils selon l'une quelconque des revendications 1 à 7, **caractérisé en ce que**
sur l'aménagement de fraisage, un dispositif de charrue destiné à ouvrir le sol et/ou à agrandir les tranchées est prévu dans le sens de fraisage avant ou après le dispositif de fraisage (13, 23).

9. Système d'appareils selon l'une quelconque des revendications précédentes, **caractérisé en ce que**
le dispositif de fraisage est réalisé sous forme de roue de fraisage (13).

10. Système d'appareils selon l'une quelconque des revendications 1 à 8, **caractérisé en ce que**
le dispositif de fraisage est réalisé sous forme de fraise à chaîne (23).

11. Système d'appareils selon l'une quelconque des revendications 1 à 10, **caractérisé en ce que**
pour le dispositif de fraisage (13, 23), un organe d'élévation et d'abaissement (30) est prévu afin de pouvoir relever ou abaisser le dispositif de fraisage (13, 23) par rapport au châssis central (11).
